# EUROPÄISCHE PATENTSCHRIFT

(11) **EP 2 065 981 B1**
(45) Veröffentlichungstag und Bekanntmachung des Hinweises auf die Patenterteilung: **22.03.2017**
(21) Anmeldenummer: 08018944.2
(22) Anmeldetag: 30.10.2008
(51) Int. Cl.: H01R 13/11, H01R 4/02

(54) **Verfahren zur Herstellung einer Halteschutzbuchse für eine kontaktteillose Steckverbindung**
Method for manufacturing a protected grip connector for contactless connection
Procédé de fabrication d'une douille à maintien sécurisé pour une connexion à fiche partiellement sans contact

(30) Priorität: 30.10.2007 DE 102007051710
(43) Veröffentlichungstag der Anmeldung: 03.06.2009
(73) Patentinhaber: Hirschmann Automotive GmbH, 6830 Rankweil-Brederis (AT); Bayerische Motoren Werke Aktiengesellschaft, 80809 München (DE)
(72) Erfinder: Fekonja, Rudolf, 81245 München (DE); Baumann, Martin, 80333 München (DE); Buth, Volker, A-6830 Rankweil (AT); Kolb, Rudi, 87669 Rieden (DE)
(74) Vertreter: Greif, Thomas

(56) Entgegenhaltungen:
- EP-A1- 0 018 863
- DE-A1-102006 014 156
- US-A1- 2005 227 549

## Beschreibung

Die Erfindung betrifft ein Verfahren zur Herstellung eines Kontaktpartners für einen Steckverbinder gemäß den Merkmalen des Oberbegriffes des Patentanspruches 1, sowie eine Kombination einer nach diesem Verfahren hergestellten Kontaktpartner mit einem elektrischen Leiter gemäß dem Patentanspruch 7.

Aus der US 2005/227549 A1 ist implizit ein Verfahren zur Herstellung eines Kontaktpartners für einen Steckverbinder, wobei eine auf einem Gegenkontaktpartner wirkende Druckfeder an einem Kontaktgehäuse, das zur Aufnahme des Gegenkontaktpartners ausgebildet ist, angefügt wird, wobei weiterhin der Kontaktpartner an einem Ende eines Kabels angeordnet ist, und ein elektrischer Leiter des Kabels elektrisch mit dem Kontaktpartner verbunden wird, wobei das Kontaktgehäuse zusätzlich mit einem Kontaktteil versehen wird, an dem der elektrische Leiter an das Kontaktgehäuse angefügt wird, wobei das Kontaktteil zur Durchführung dieses Fügeprozesses ausgebildet ist bekannt.

Aus der DE 10 2006 014 156 ist ein Kontaktpartner für einen Steckverbinder bekannt, wobei eine auf einen Gegenkontaktpartner wirkende Druckfeder an einem Kontaktgehäuse (Halteschutzbuchse), das zur Aufnahme des Gegenkontaktpartners ausgebildet ist, angefügt ist, wobei weiterhin der Kontaktpartner an einem Ende eines Kabels angeordnet ist und ein elektrischer Leiter des Kabels elektrisch mit dem Kontaktpartner verbunden wird.

Diese bekannte Halteschutzbuchse wird in der Fertigung ohne elektrischen Kontaktierungsbereich gefertigt und erst bei einem späteren Verarbeitungsprozess (folgender Verarbeitungsschritt) mit dem elektrischen Leiter für eine Steckverbindung in einem geeigneten Montagewerkzeug verbunden.

Bei Bedarf einer veredelten Oberfläche im Kontaktierungsbereich muss diese Oberflächenbearbeitung nachträglich, nach dem Anfügen des elektrischen Leiters an der Halteschutzbuchse mit großem Aufwand ausgeführt werden. Das Verbinden der Halteschutzbuchse mit dem elektrischen Leiter auf einem Halb- oder Vollfertigungsautomaten wird auch durch den notwendigen vorgeschalteten Vorbereitungsprozess für die den Kontaktierungsbereich und dem anschließenden axialen Zusammenführungsprozess von Halteschutzbuchse und elektrischem Leiter zeitlich begrenzt, was sich nachteilig in der Wirtschaftlichkeit des Fertigungsprozesses auswirkt. Insbesondere ist es von Nachteil, dass das Material der Halteschutzbuchse im Regelfall sehr dünn ist, so dass die Gefahr besteht, dass bei dem Fügeprozess, mit dem der elektrische Leiter an die Halteschutzbuchse angefügt wird, aufschmilzt und somit keine zuverlässige elektrische Kontaktierung und mechanische Festlegung gegeben ist.

Der Erfindung liegt daher die Aufgabe zugrunde, ein verbessertes Verfahren zur Herstellung eines Kontaktpartners für einen Steckverbinder bereit zu stellen, mit dem der elektrische Leiter zuverlässig und dauerhaft an dem Kontaktpartner angefügt werden kann, ohne dass es zu zeitlichen Behinderungen bei dem Fertigungsprozess kommt.

Diese Aufgabe ist durch die Merkmale des Patentanspruches 1 gelöst.

Erfindungsgemäß ist vorgesehen, dass das Kontaktgehäuse zusätzlich mit einem Kontaktteil versehen wird, an dem der elektrische Leiter an das Kontaktgehäuse angefügt wird, wobei das Kontaktteil zur Durchführung dieses Fügeprozesses ausgebildet ist. Mit anderen Worten wird das Material des Kontaktgehäuses (Halteschutzbuchse) mit Hilfe eines zusätzlichen Kontaktteiles verstärkt, um den elektrischen Leiter mittels eines geeigneten Fügeverfahrens optimal, das heißt, dauerhaft und zuverlässig, an dem Kontaktgehäuse anfügen zu können. In das Kontaktgehäuse (die Halteschutzbuchse) wird eine kompakte und mit hoher Dichte versehene Kontaktteilzone integriert und fest verbunden, so dass bei dem anschließenden Verarbeitungsprozess eine insbesondere vertikale Zuführung des elektrischen Leiters mit einem anschließenden Fügeprozess (Schweißprozess oder andere Verbindungsmethode) die Halteschutzbuchse mit dem elektrischen Leiter verbunden werden kann. Dabei ist dieses zusätzliche Kontaktteil zur Durchführung des Fügeprozesses ausgebildet. Das heißt, dass das zusätzliche Kontaktteil einerseits so ausgebildet ist, dass es zuverlässig an dem Kontaktgehäuse angefügt werden kann und andererseits nach dem Anfügen an dem Kontaktgehäuse ein insbesondere anderer Fügeprozess eingesetzt werden kann, um den elektrischen Leiter mit dem Kontaktteil zu verbinden. Da bei diesem Fügeprozess andere Parameter, insbesondere Drücke und Temperaturen, zum Einsatz kommen, verhindert das Kontaktteil, dass durch diese Parameter das eigentliche Kontaktgehäuse beschädigt werden könnte. Wird beispielsweise das Kontaktgehäuse aus einem dünnen Blechstreifen in einem Stanzbiegeverfahren hergestellt und würde anschließend mittels eines Schweißprozesses der elektrische Leiter direkt an das Kontaktgehäuse angefügt werden, besteht die Gefahr, dass aufgrund der Parameter dieses Schweißprozesses das Kontaktgehäuse aufschmilzt und somit kein zuverlässiger Kontaktbereich der überhaupt kein Kontaktbereich mehr vorhanden ist. Durch den Einsatz des zusätzlichen Kontaktteils wird in vorteilhafter Weise der Kontaktierungsbereich für den elektrischen Leiter verstärkt (z.B. durch entsprechende Materialwahl des Kontaktteils oder entsprechende Materialdicke), so dass der gewünschte Fügeprozess, insbesondere das Schweißverfahren, weiterhin insbesondere ein Reibschweißverfahren, ausgeführt werden kann, ohne das Kontaktgehäuse (Halteschutzbuchse) zu beschädigen. Dies ist vor allen Dingen dann von Vorteil, wenn der elektrische Leiter ein Rundleiter, vorzugsweise ein Litzenleiter, ist, und vor und/oder während des Fügens an das Kontaktteil plattiert wird. Denn durch das Plattieren (Flachdrücken) mit einem entsprechenden Werkzeug zur Anfügung des elektrischen Leiters an dem Kontaktteil würde ohne ein solches Kontaktteil das Kontaktgehäuse die hierbei herrschenden Drücke bzw. Temperaturen nicht aushalten, so dass in vorteilhafter Weise das Kontaktgehäuse durch das Kontaktteil verstärkt wird und der entsprechende Fügeprozess und/oder Umformprozess ausgeführt werden kann.

Weitere Ausgestaltungen der Erfindung sind in den Unteransprüchen angegeben und werden anhand eines Ausführungsbeispieles, auf dass die Erfindung jedoch nicht beschränkt ist, im Folgenden beschrieben und anhand der Figuren erläutert.

In den Figuren 1 und 2 ist, soweit im Einzelnen dargestellt, mit der Bezugsziffer 1 ein Kontaktpartner für einen Steckverbinder bezeichnet. Ein oder mehrere solche Kontaktpartner 1 werden in ein Steckverbindergehäuse, genauer deren Kontaktkammern, eingesetzt und bilden somit eine einreihige, mehrreihige und somit mehrpolige Steckverbindung.

Der Kontaktpartner 1 ist an dem Ende eines Kabels 2, das einen elektrischen Leiter 3 aufweist, angeordnet. Bei dem Kabel 2 handelt es sich um ein einpoliges Kabel, es kann aber auch als mehrpoliges Kabel (wie z.B. Stegleitung) ausgebildet sein. Es muss sich auch nicht zwangsweise um ein Rundkabel handeln, sondern es kann auch eine Flachbandleitung sein.

Das Ende des elektrischen Leiters 3 ist an einem Kontaktgehäuse 4 (Halteschutzbuchse) dauerhaft angefügt, wobei weiterhin an dem Kontaktgehäuse 4 eine Druckfeder 5 angeordnet ist, die auf einen hier nicht dargestellten Gegenkontaktpartner zur Erzielung der entsprechenden Kontaktkräfte wirkt.

Erfindungsgemäß ist das Kontaktgehäuse 4 mit einem zusätzlichen Kontaktteil 6 versehen, welches z.B. nur in dem Bereich, in dem der elektrische Leiter 3 mit dem Kontaktgehäuse 4 verbunden werden soll, vorhanden ist.

Bei dem in Figur 1 gezeigten Ausführungsbeispiel erstreckt sich das zusätzliche Kontaktteil 6, ausgehend von dem Bereich, in dem der elektrische Leiter 3 vorhanden ist, bis in Richtung der Steckseite des Kontaktgehäuses 4, wobei in der mittleren Darstellung der Figur 1 erkennbar ist, dass es im steckseitigen Endbereich umgebogen ist. Durch dieses separate Bauteil in Form des Kontaktteiles 6 besteht bei Bedarf gleichzeitig die Möglichkeit, die kontaktteillose Kontaktierung in verschiedenen Oberflächenausführungen (wie z.B. Gold, Silber, Zinn usw.) extrem kostengünstig auszuführen, wobei nur eine einzige Fertigungswerkzeugvariante für das Kontaktgehäuse 4 benötigt wird, da das Kontaktteil 6 in der gewünschten Formgebung und mit dem gewünschten Material zusätzlich eingesetzt werden kann. Hierzu ist es denkbar, dass das Kontaktteil 6 mittels Kraftschluss an dem Kontaktgehäuse 4 festgelegt wird und der elektrische Leiter 3 mittels des schon erwähnten Löt- oder Schweißverfahrens, insbesondere dem Reibschweißverfahren, an dem Kontaktteil 6 angefügt wird.

Wenn der entsprechend der in der Figur 1 gezeigte Kontaktpartner 1 fertig hergestellt ist und der elektrische Leiter an das Kontaktteil 6 angefügt wurde, wird noch eine Dichtung 7, insbesondere eine so genannte Einzelleiterabdichtung, auf den elektrisch nicht leitfähigen Außenmantel des Kabels 2 aufgeschoben und mittels Crimpflügel 8, die vorzugsweise Bestandteil des Kontaktgehäuses 4 sind, dort mechanisch festgelegt, so dass auch eine Zugentlastung des Kontaktgehäuses 4 von auf das Kabel 2 wirkenden Zug- und Druckkräfte realisiert ist. Ein derart hergestellter und vorbereiteter Kontaktpartner 1 kann dann in eine Kontaktkammer eines hier nicht näher dargestellten Steckverbindergehäuses eingesetzt werden.

In der Figur 1 ist die Ausführung des Fügeprozesses, mit dem der elektrische Leiter an dem Kontaktteil 6 angefügt wird, noch nicht dargestellt. Durch den punktierten Pfeil ist lediglich dargestellt, dass der elektrische Leiter 3 diesem Fügeprozess unterworfen wird und an dem Kontaktteil 6 angefügt wird. Dabei erfolgt eine Plattierung und damit einhergehend eine Kompaktierung des elektrischen Leiters 3, der hier als Litzenleiter ausgeführt ist. Dies Kompaktierung kann beispielsweise mittels eines Reibschweißverfahrens erzielt werden, so dass die geometrischen Verhältnisse nach Ausführung der Kompaktierung und des Fügens in Figur 2 dargestellt sind. Hier ist erkennbar, dass der elektrische Leiter 3 plattiert worden ist und an dem Kontaktteil 6 dauerhaft und zuverlässig angefügt wurde.

Bei Betrachtung der Figur 1, insbesondere die mittlere Darstellung, ist erkennbar, dass die Halteschutzbuchse 4, die Druckfeder 5 und das Kontaktteil 6 voneinander separate Teile sind, die auch in voneinander separaten Herstellungsschritten bzw. Herstellungsverfahren hergestellt werden können. Dabei können gleichartige oder voneinander unterschiedliche Materialien zum Einsatz kommen. Bevorzugt werden solche Herstellungsverfahren und solche Materialien, die für den jeweiligen Zweck optimal sind. So wird vorzugsweise das Kontaktgehäuse 4 aus einem dünnen und preiswerten Blechstreifen in einem Stanzbiegeverfahren aus einem elektrisch leitfähigen Material hergestellt. Die Druckfeder 5 wird aus einem Material hergestellt, welches Federeigenschaften (wie z.B. ein Federstahl) aufweist, um dauerhaft die erforderlichen Kontaktkräfte aufbringen zu können, wenn in das Kontaktgehäuse 4 ein entsprechender Gegenkontakt eingesetzt ist. Das Kontaktteil 6 besteht, wie schon beschrieben, aus einem Material, das einerseits die erforderlichen Kontaktierungseigenschaften zwecks Kontaktierung mit dem eingesetzten Gegenkontakt aufweist und andererseits auf das Fügeverfahren, mit dem der elektrische Leiter 3 an dem Kontaktteil 6 angefügt wird, entspricht. Diese genannten beteiligten Bauelemente des Kontaktpartners 1 werden je nach Anforderungen kraftschlüssig und/oder formschlüssig miteinander verbunden. So ist es bei dem Ausführungsbeispiel, welches in den Figuren gezeigt ist, so ausgeführt, dass das Kontaktteil 6 durch Formschluss mittels verformbarer Laschen 10 und eines Steges 11 an dem Kontaktgehäuse 4 festgelegt ist. Dabei sind z.B. mittels der Laschen 10 auch die Druckfeder 5 kraftschlüssig an dem Kontaktgehäuse 4 festgelegt, wobei aber auch ein Formschluss alternativ oder ergänzend zu dem Kraftschluss zur Festlegung der Druckfeder 5 an dem Kontaktgehäuse 4 in Betracht kommt.

Insgesamt bietet die Erfindung also den Vorteil, dass das Kontaktgehäuse 4 schnell und einfach sowie kostengünstig hergestellt werden kann, wobei gleichzeitig auf Grund des erfindungsgemäße zusätzlichen Kontaktteils 6 sichergestellt ist, dass die mechanische Festlegung und elektrische Kontaktierung des elektrischen Leiters 3 an diesem Kontaktteil 6 dauerhaft und zuverlässig ohne Beeinträchtigungen an dem Kontaktgehäuse 4 erfolgen kann, wobei weiterhin durch das zusätzliche Kontaktteil 6 insbesondere dann die hohe Kontaktsicherheit zu einem Gegenkontakt hergestellt ist, wenn sich das Kontaktteil 6 bis in Richtung des in Richtung des in das Kontaktgehäuse 4 eingesetzten Gegenkontaktes erstreckt.

### Bezugszeichenliste

- 1.: Kontaktpartner
- 2.: Kabel
- 3.: elektrischer Leiter
- 4.: Kontaktgehäuse
- 5.: Druckfeder
- 6.: Kontaktteil
- 7.: Dichtung
- 8.: Crimpflügel
- 9.: Federlasche
- 10.: Lasche
- 11.: Steg

## Patentansprüche

1. Verfahren zur Herstellung eines Kontaktpartners (1) für einen Steckverbinder, wobei eine auf einen Gegenkontaktpartner wirkende Druckfeder (5) an einem Kontaktgehäuse (4), das zur Aufnahme des Gegenkontaktpartners ausgebildet ist, angefügt wird, wobei weiterhin der Kontaktpartner (1) an einem Ende eines Kabels (2) angeordnet Ist, und ein elektrischer Leiter (3) des Kabels (2) elektrisch mit dem Kontaktpartner (1) verbunden wird, wobei das Kontaktgehäuse (4) zusätzlich mit einem Kontaktteil (6) versehen wird, an dem der elektrische Leiter (3) an das Kontaktgehäuse (4) angefügt wird und das Kontaktteil (6) zur Durchführung dieses Fügeprozesses ausgebildet ist, **dadurch gekenntzeichnet, dass** der elektrische Leiter (3) dem Fügeprozeß unterworfen wird und an dem Kontakteil (6) angefügt wird, wobei dabei eine Plattlerung und damit einhergehend ein Kompaktierung des elektrischen Leiters (3) erfolgt.

2. Verfahren nach Anspruch 1, **dadurch gekennzeichnet, dass** das Kontaktteil (6) mittels Kraftschluss an dem Kontaktgehäuse (4) festgelegt wird und der elektrische Leiter (3) in einem Schweißverfahren an dem Kontaktteil (6) angefügt wird.

3. Verfahren nach Anspruch 2, **dadurch gekennzeichnet, dass** das Schweißverfahren ein Reibschweißverfahren ist.

4. Verfahren nach einem der vorhergehenden Ansprüche, **dadurch gekennzeichnet, dass** das Kontaktgehäuse (4) und die Druckfeder (5) sowie das Kontaktteil (6) aus gleichen oder unterschiedlichen Materialien in einem Stanzbiegeverfahren als separate Bauteile hergestellt und danach zusammenmontiert werden.

5. Verfahren nach einem der vorhergehenden Ansprüche 1-3, **dadurch gekennzeichnet, dass** das Kontaktteil (6) von der Druckfeder (5) gebildet wird.

6. Verfahren nach einem der vorhergehenden Ansprüche, **dadurch gekennzeichnet, dass** der elektrische Leiter (3) vor und/oder während des Fügens an das Kontaktteil (6) plattiert wird.

7. Kombination aus einem Kontaktpartner (1), hergestellt nach einem Verfahren gemäß den vorhergehenden Patentansprüchen 1 bis 6 und einem Leiter.

8. Kombination nach Anspruch 7, **dadurch gekennzeichnet, dass** das Kontaktgehäuse 4 zumindest eine Lasche (10) und/oder einen Steg (11) aufweist, mit dem das Kontaktteil (6) kraftschlüssig an dem Kontaktgehäuse (4) festgelegt ist.

## Claims

1. Method for producing a contact partner (1) for a plug connector, wherein a compression spring (5) which acts on a mating contact partner is attached to a contact housing (4) which is designed to receive the mating contact partner, wherein the contact partner (1) is furthermore arranged at one end of a cable (2) and an electrical conductor (3) of the cable (2) is electrically connected to the contact partner (1), wherein the contact housing (4) is additionally provided with a contact part (6) at which the electrical conductor (3) is attached to the contact housing (4), and the contact part (6) is designed to carry out this joining process, **characterized in that** the electrical conductor (3) is subjected to the joining process and is attached at the contact part (6), wherein plating and, in association, compaction of the electrical conductor (3) takes place in the process.

2. Method according to Claim 1, **characterized in that** the contact part (6) is fixed to the contact housing (4) by means of non-positive locking and the electrical conductor (3) is attached to the contact part (6) in a welding method.

3. Method according to Claim 2, **characterized in that** the welding method is a friction-welding method.

4. Method according to one of the preceding claims, **characterized in that** the contact housing (4) and the contact spring (5) and also the contact part (6) are produced as separate components from the same or different materials in a stamping and bending method and are then assembled.

5. Method according to one of preceding Claims 1-3, **characterized in that** the contact part (6) is formed by the compression spring (5).

6. Method according to one of the preceding claims, **characterized in that** the electrical conductor (3) is plated before and/or during joining to the contact part (6).

7. Combination comprising a contact partner (1), which is produced in line with a method according to preceding Patent Claims 1 to 6, and a conductor.

8. Combination according to Claim 7, **characterized in that** the contact housing (4) has at least one tab (10) and/or one web (11) by way of which the contact part (6) is fixed to the contact housing (4) in a non-positively locking manner.

## Revendications

1. Procédé de fabrication d'un contact complémentaire (1) pour un connecteur, dans lequel un ressort de pression (5) agissant sur un contre-contact complémentaire est assemblé avec un boîtier de contact (4) conçu pour recevoir le contre-contact complémentaire, dans lequel le contact complémentaire (1) est disposé à une extrémité d'un câble (2) et un conducteur électrique (3) du câble (2) est en outre électriquement relié au contact complémentaire (1), dans lequel le boîtier de contact (4) est par ailleurs muni d'une partie de contact (6) sur laquelle est assemblé le conducteur électrique (3) au niveau du boîtier de contact (4), et la partie de contact (6) est conçue pour réaliser ce processus d'assemblage, **caractérisé en ce que** le conducteur électrique (3) est soumis au processus d'assemblage et est assemblé avec la partie de contact (6), dans lequel un plaquage est effectué, s'accompagnant de ce fait d'un compactage du conducteur électrique (3).

2. Procédé selon la revendication 1, **caractérisé en ce que** la partie de contact (6) est fixée par complémentarité de force au boîtier de contact (4) et le conducteur électrique (3) est assemblé avec la partie de contact (6) par un procédé de soudage.

3. Procédé selon la revendication 2, **caractérisé en ce que** le procédé de soudage est un procédé de soudage par frottement.

4. Procédé selon l'une quelconque des revendications précédentes, **caractérisé en ce que** le boîtier de contact (4) et le ressort de pression (5), ainsi que la partie de contact (6), sont réalisés à partir de matériaux identiques ou différents par un procédé d'estampage-pliage sous la forme de composants séparés, puis sont montés ensemble.

5. Procédé selon l'une quelconque des revendications 1-3 précédentes, **caractérisé en ce que** la partie de contact (6) est constituée par le ressort de pression (5).

6. Procédé selon l'une quelconque des revendications précédentes, **caractérisé en ce que** le conducteur électrique (3) est plaqué avant et/ou pendant l'assemblage avec la partie de contact (6).

7. Combinaison d'un contact complémentaire (1), réalisé conformément à un procédé selon l'une quelconque des revendications 1 à 6 précédentes, et d'un conducteur.

8. Combinaison selon la revendication 7, **caractérisée en ce que** le boîtier de contact (4) comporte une patte (10) et/ou une barre (11) au moyen de laquelle la partie de contact (6) est fixée par complémentarité de forme au boîtier de contact (4).
